# FASCICULE DE BREVET EUROPEEN

(11) **EP 0 156 664 B1**
(45) Date de publication et mention de la délivrance du brevet: **16.06.1987**
(21) Numéro de dépôt: 85400234.2
(22) Date de dépôt: 13.02.1985
(51) Int. Cl.: F02N 17/08, F02B 75/02, F01L 13/00, F02D 13/00

(54) **Procédé pour le démarrage et la marche à faible charge d'un moteur diesel et moteur diesel comportant application de ce procédé**
Verfahren zum Anlassen und zur Operation bei niedriger Last einer Dieselbrennkraftmaschine und Dieselbrennkraftmaschine versehen mit derartigem Verfahren
Method of starting and running at a low load a diesel engine, and diesel engine applying this method

(30) Priorité: 02.03.1984 FR 8403256
(43) Date de publication de la demande: 02.10.1985
(73) Titulaire: SOCIETE ALSACIENNE DE CONSTRUCTIONS MECANIQUES DE MULHOUSE, F-68054 Mulhouse Cedex (FR)
(72) Inventeur: Delesalle, Jacques, F-68100 Mulhouse (FR)
(74) Mandataire: Loriot, Jacques

## Description

La présente invention concerne un procédé pour le démarrage et la marche à faible charge des moteurs Diesel dans lesquels l'injection de combustible et l'ouverture des soupapes est commandée par un système de contrôle électronique.

Actuellement, de nombreux moteurs sont déjà équipés de systèmes d'injection à contrôle électronique et il a été proposé également, par exemple dans le brevet français N° 2339748, de commander les soupapes d'admission et d'échappement, non plus à partir des cames d'un arbre à cames, mais au moyen d'actuateurs électro-pneumatiques ou électro-hydrauliques recevant les ordres élaborés par un calculateur dans lequel sont introduits les paramètres de fonctionnement du moteur.

Un système de commande électro-hydraulique des soupapes, pour moteur Diesel à contrôle électronique, a été décrit dans la demande de brevet Européen publiée sous le N° EP-A-139 566, au nom de la demanderesse.

Il est bien connu maintenant que ces systèmes de contrôle électronique permettent un ajustage automatique ou commandé des combinaisons optimales des paramètres de travail d'un moteur, alors que, jusqu'à présent, les conditions de fonctionnement étaient déterminées, sans ajustage possible, par le profil immuable des cames du moteur. Il est ainsi possible, entre autres avantages, de réduire la consommation de combustible du moteur et la toxicité des gaz d'échappement, grâce au choix de l'instant et du volume de l'injection de combustible et grâce au choix de l'instant et de la durée de la levée des soupapes.

Cependant, les moteurs à contrôle électronique posent le même problème que les moteurs traditionnels à contrôle par cames, pour le démarrage et le fonctionnement à faibles charges, notamment dans le cas des moteurs suralimentés dits « à rapport volumétrique réduit et, plus généralement, dans tous les cas où l'air comprimé dans le cylindre par la course de compression n'atteint pas la température d'allumage.

Il suffit de rappeler que ces conditions se produisent, au démarrage et à faible charge : lorsque l'air ambiant est très froid ; lorsque le turbo-compresseur ne débite pas ou n'a qu'un faible débit, si bien que l'air d'alimentation du moteur n'est pas réchauffé par la compression dans le turbo-compresseur ; et lorsque le moteur, par construction et dans le but d'augmenter sa puissance en charge normale et à pleine charge, n'a qu'un rapport volumétrique réduit (par exemple 9 ou 10, alors qu'un moteur similaire aurait un rapport volumétrique de 12 ou 13).

Pour résoudre ce problème, au démarrage et à faible charge, provenant du fait que l'air dans les cylindres n'atteint pas naturellement la température d'allumage en fin de compression, on doit avoir recours à des artifices permettant de remonter cette température.

C'est ainsi qu'il a été proposé de rendre variable le rapport volumétrique, de façon à pouvoir augmenter ce rapport au démarrage, mais les difficultés pratiques de réalisation ont fait abandonner un tel système.

Un autre artifice consiste à créer une restriction de la section d'échappement, par exemple à la sortie de la turbine d'échappement. Mais ce système est peu efficace et ne procure qu'un réchauffement insuffisant, du fait que le volume d'air à chauffer, compris entre le collecteur d'admission et le clapet de fermeture sur le circuit d'échappement, est très important.

Dans la pratique, le seul artifice utilisé consiste à réchauffer l'air d'alimentation (par exemple jusqu'à 70 °C), avant son introduction dans les cylindres. Ce réchauffage peut se faire par exemple au moyen de brûleurs auxiliaires dans le collecteur d'admission, ou encore d'échangeurs réchauffeurs, alimentés par une source de chaleur extérieure, sur le circuit d'air du moteur.

On est donc contraint de prévoir des équipements auxiliaires supplémentaires, externes au moteur lui-même (ainsi que les moyens de mise en route et d'arrêt de ces équipements), qui augmentent le prix des moteurs et qui, en fait, ne sont utilisés que pendant une faible proportion du temps réel de marche du moteur.

La présente invention a pour but de remédier à ces inconvénients et de permettre le démarrage et la marche à faible charge des moteurs Diesel à contrôle électronique, notamment des moteurs à rapport volumétrique réduit suralimentés par turbo-compresseur, sans avoir à faire appel à des moyens auxiliaires de réchauffage de l'air d'alimentation.

Le procédé suivant l'invention pour le démarrage et la marche à faible charge d'un moteur Diesel à contrôle électronique de la commande des injecteurs et de la commande des soupapes est caractérisé en ce qu'il consiste à régler lesdites commandes pour maintenir fermées les soupapes d'admission et d'échappement et pour couper l'injection de combustible, sur certains au moins des cylindres du moteur, pendant plusieurs cycles successifs de compression/détente, grâce à quoi l'air enfermé dans ces cylindres par la précédente course d'admission du piston est réchauffé par plusieurs compressions successives jusqu'à atteindre la température d'allumage à la première injection de combustible.

La succession de plusieurs compres- sions/détentes, dont les rendements sont différents, assure l'échauffement de l'air, puisqu'il n'y a aucun débit et que le volume d'air est limité à celui du cylindre. L'air dans le cylindre peut ainsi atteindre la température d'allumage et l'on commande alors l'injection de combustible qui provoque la course motrice de combustion/détente.

C'est ainsi que, dans un moteur à quatre temps. si l'on prévoit un cycle supplémentaire de compression/détente avant le premier allumage. le moteur fonctionnera suivant un cycle à six temps. Si l'on prévoit deux cycles successifs de compression/détente avant le premier allumage. le moteur fonctionnera suivant un cycle à huit temps, et ainsi de suite.

Bien entendu, au moment du lancement, l'énergie de compression est fournie par le démarreur, mais cette énergie est récupérée en partie durant la détente.

Après le lancement, et pendant la marche à faible charge, on peut faire fonctionner le moteur à un nombre plus réduit de temps (six au lieu de huit par exemple) et on peut limiter (en durée ou en levée) l'ouverture de la soupape d'échappement, pour recomprimer plusieurs fois de suite les gaz contenus dans le cylindre afin d'en élever la température à un niveau suffisant.

L'invention vise également un moteur Diesel dans lequel est appliqué, au démarrage et sous faible charge, le procédé suivant l'invention. Un tel moteur comprend : au moins un capteur de la position angulaire et de la vitesse de l'arbre du moteur ; des actionneurs pour les soupapes d'admission et d'échappement et pour les injecteurs ; et au moins une unité de traitement recevant des signaux du capteur et élaborant les signaux de commande pour les actionneurs, ledit moteur étant caractérisé en ce qu'il comprend au moins un circuit modificateur de cycles, associé à l'unité de traitement et adapté à supprimer les signaux d'ouverture des soupapes et des injecteurs, pour certains au moins des cylindres du moteur, pendant plusieurs cycles successifs de compression/détente des pistons du moteur dans ces cylindres.

L'invention sera mieux comprise à la lecture de la description détaillée qui va suivre et à l'examen des dessins annexés qui représentent, à titre d'exemples non limitatifs, divers modes de mise en oeuvre du procédé suivant l'invention.
La figure 1 est une représentation schématique des phases successives du cycle de fonctionnement d'un des cylindres d'un moteur suivant l'invention.
La figure 2 représente de façon détaillée divers modes de mise en oeuvre de la phase d'échappement.
La figure 3 montre une variante de la phase d'admission.
La figure 4 est une représentation schématique d'un moteur Diesel suivant l'invention.

On a représenté schématiquement sur la figure 1, le cylindre 12, le piston 14, la bielle 16, le vilebrequin 18, les soupapes d'admission A et d'échappement E et l'injecteur de combustible 20 d'un moteur Diesel, de préférence un moteur Diesel suralimenté à rapport volumétrique réduit.

On va décrire maintenant la phase de lancement du moteur. Le démarreur entraîne l'arbre du moteur, le piston 14 effectue sa course d'admission normale, la soupape d'admission A étant normalement ouverte (1-figure 1). Le piston effectue ensuite (2-figure 1) sa course de compression normale, soupapes fermées et c'est à la fin de cette course de compression que, dans un moteur classique, l'ouverture de l'injection de combustible serait commandée.

Mais, en l'absence de système de réchauffage de l'air d'alimentation (système que l'invention se propose de supprimer) la course de compression ne permet pas à l'air d'atteindre la température nécessaire à l'allumage, surtout dans le cas d'un moteur Diesel à « Rapport Volumétrique Réduit •.

Suivant l'invention, on maintient l'injecteur 20 fermé ainsi que les soupapes A et E pendant encore au moins un cycle de détente/compression (3 et 4-figure 1 ) et par exemple, comme représenté sur la figure 1, pendant encore deux cycles de détente/compression (3-4-5 et 6-figure 1).

Cette succession de plusieurs courses de compression (trois dans l'exemple ci-dessus) assure l'échauffement de l'air enfermé dans le cylindre jusqu'à une température permettant l'allumage du combustible. Le combustible est alors injecté à la fin de cette dernière compression (6-figure 1), ce qui produit de façon classique la course de combustion/détente (7-figure 1) puis la course d'échappement (8-figure 1), avec la soupape d'échappement E ouverte.

La figure 1 illustre donc bien le fonctionnement d'un moteur suivant un cycle à huit temps, au lieu de quatre temps.

Bien entendu on pourrait également, si l'échauffement de l'air est suffisant, effectuer la première injection après la deuxième compression seulement (4-figure 1) ce qui donnerait un fonctionnement à six temps.

Plus généralement, on peut effectuer une succession de n cycles de compression/détente supplémentaires, avec injection et soupapes fermées, ce qui procure un fonctionnement à (4 + 2n) temps.

La valeur de n est limitée par le nombre de cylindres du moteur et elle peut varier avec divers paramètres du moteur (puissance, vitesse, température, etc.).

Après la course d'échappement (8-figure 1), le cycle recommence à la course d'admission (1- figure 1).

On peut donc dire que le problème du lancement d'un moteur est résolu, suivant l'invention. en empêchant les soupapes de s'ouvrir et en empêchant l'injection de combustible, pendant les premiers tours du moteur.

Une fois le premier allumage réalisé, il faut encore que le moteur entretienne sa rotation sans l'aide du démarreur. La température en fin de compression, après le premier allumage, est déjà plus élevée que celle au moment du démarrage. du fait des contacts avec les parois un peu réchauffées et du fait de la vitesse de rotation plus élevée assurant une compression plus efficace (diminution de la valeur relative des fuites piston/cylindre). Mais, dans le cas d'un moteur à « Rapport Volumétrique Réduit ou dans le cas où l'air aspiré est trop froid, il se peut que certains cylindres du moteur s'éteignent ou brûlent mal, ce qui produit des fumées d'échappement réputées toxiques, si on reprend dès le premier allumage le cycle de fonctionnement normal à quatre temps.

C'est pourquoi on maintient, après le lancement et pendant la marche au ralenti ou à faible charge à froid, un cycle de fonctionnement analogue à celui représenté sur la figure 1, au besoin en réduisant le nombre n de cycles supplémentaires de compression/détente par rapport au nombre choisi pour le lancement proprement dit. C'est ainsi qu'on peut effectuer le lancement sur un fonctionnement en dix temps, puis passer progressivement, en fonction d'un des paramètres du moteur, aux cycles à huit et six temps pour arriver au fonctionnement normal à quatre temps lorsque le moteur est chaud et lorsque le turbo-compresseur débite normalement.

On a représenté (8-figure 1) la course d'échappement, avec la soupape d'échappement E ouverte à pleine ouverture pendant sensiblement toute cette course.

Mais il peut être avantageux, dans le procédé suivant l'invention, de freiner l'échappement des gaz afin de conserver une partie des gaz chauds dans le cylindre et d'augmenter ainsi la température atteinte à la fin des compressions suivantes, après le premier allumage, dans la marche à vide et à faible charge.

On a représenté sur la figure 2 divers moyens pour obtenir un tel résultat. Dans le cas de la figure 2-a, la soupape d'échappement E, ouverte au voisinage du PMB (dans la zone d'ouverture O) se referme avant le PMH (zone de fermeture F).

Dans le cas de la figure 2-b, la soupape d'échappement E est fermée au voisinage du PMB et ne s'ouvre que tardivement, par exemple au voisinage de la mi-course du piston (zone d'ouverture 0') pour se refermer aux environs du PMH (zone de fermeture F'). Grâce au micro-processeur (ou unité de traitement analogue) élaborant les signaux d'ouvertures des soupapes, il est facile de choisir les positions angulaires du vilebrequin pour lesquelles les ordres d'ouverture. ou de fermeture sont donnés.

Dans le cas des figures 2-a et 2-b on utilise la levée totale de la soupape d'échappement, mais la durée de la période d'échappement est réduite. Certains systèmes de contrôle électronique de l'ouverture des soupapes permettent de contrôler non seulement l'instant de l'ouverture mais également l'amplitude de la levée de la soupape. C'est ce qu'on a représenté sur la figure 2-c, où la soupape d'échappement s'ouvre de façon classique au voisinage du PMB (zone d'ouverture O") pour se refermer au voisinage du PMH (zone de fermeture F"), mais avec une levée seulement partielle qui produit un laminage des gaz et fait demeurer dans le cylindre une partie des gaz chauds.

Bien entendu, les trois solutions a-b-c décrites ci-dessus peuvent être combinées.

On a représenté sur le schéma 1 de la figure 1 la course d'admission dans la phase de lancement du moteur avec la soupape d'admission A ouverte et la soupape d'échappement E fermée. Mais il peut être avantageux d'effectuer la course d'admission avec ravalement des gaz d'échappement. Ceci permet, dès après le premier ou les premiers allumages, et pendant la marche à vide ou à faible charge, d'élever la température initiale des gaz introduits dans le cylindre, avant les compressions successives qui permettent d'atteindre la température d'allumage.

C'est ce qu'on a représenté sur la figure 3 dans laquelle le premier schéma (8) correspond à la course d'échappement (8) sur la figure 1. Le deuxième schéma montre le piston 14 arrivé au PMH et les deux soupapes fermées. Les trois schémas 1 (1 )-1 (2)-1 (3) sont une décomposition de la course d'admission représentée en (1) sur la figure 1 et montrent que pendant une partie 1(2) de cette course la soupape d'échappement est temporairement rouverte pour ravaler une partie des gaz d'échappement chauds qui se mélangent, pour les réchauffer, à l'air froid introduit par la soupape d'admission. Bien entendu, là encore, la levée de la soupape d'échappement peut être totale ou partielle.

Le procédé de démarrage et de marche à faible charge suivant l'invention est de préférence appliqué à la totalité des cylindres d'un moteur mais il peut être appliqué à.une partie seulement d'entre eux.

Il est bien connu que les moteurs thermiques en général, lorsqu'ils fonctionnent à faible charge ou régime s'encrassent. Les remontées d'huile véhiculées par les pistons pénètrent dans les conduites d'admission et d'échappement, s'oxydent et à la longue cokéfient. Cet encrassement réduit les sections et compromet le bon fonctionnement.

En charge, par contre, la température élevée de combustion, ou d'échappement entraîne la combustion des éventuelles remontées d'huile.

Le procédé suivant l'invention permet de supprimer cet encrassement à faible charge grâce au fait que les successions de compressions (avec injection et soupapes fermées) remontent artificiellement les températures du cycle jusqu'à une température d'échappement suffisante pour brûler l'huile et empêcher l'encrassement, cette augmentation de température étant encore améliorée par l'ouverture différée ou partielle des soupapes d'échappement qui a été décrite à propos des figures 2 et 3.

On va décrire maintenant un moteur Diesel, par exemple à Rapport Volumétrique Réduit et suralimenté par turbo-compresseur, mettant en oeuvre le procédé suivant l'invention. Le système de contrôle électronique, qui ne fait pas partie de l'invention, sera seulement décrit dans ses parties essentielles.

Ce système comprend, de façon connue, un capteur 21-22 de la position angulaire et de la vitesse de l'arbre 18 du moteur.

Ce capteur applique ses signaux à trois unités de traitement 24-26-28. L'unité 24 gère la fonction ouverture et fermeture des soupapes d'admission A. L'unité 28 gère la fonction ouverture et fermeture des soupapes d'échappement E. L'unité 26 gère la fonction ouverture et fermeture de l'injecteur 20.

Les soupapes A et E sont commandées par des actuateurs électro-hydrauliques 30. 32 (par exemple du type décrit dans la demande de brevet Européen précitée EP-A-139566) ou électro- pneumatiques pilotés par des électro-aimants 34. 36. L'injecteur 20 est commandé par un actionneur 37 piloté par un électro-aimant 38. Les signaux de commande élaborés et conditionnés par les unités 24-26-28 sont transmis respectivement aux électro-aimants 34-38-36 par l'intermédiaire d'interfaces de puissance 40-42-44. Ainsi qu'il est connu, les unités 24-26-28 reçoivent d'autres informations 45 relatives à d'autres paramètres de fonctionnement du moteur et nécessaires à la fonction de régulation..Les unités 24-26-28 sont établies et programmées pour délivrer leurs signaux de commande suivant la séquence classique du cycle à quatre temps.

Conformément à l'invention, on adjoint au système de contrôle électronique un système électronique modificateur de cycle. Ce système peut être constitué par trois circuits inhibiteurs de signaux 46-48-50 reliés aux unités de traitement 24-26-28 et annulant périodiquement les signaux de commande d'ouverture de soupape et les signaux de commande d'injection normalement élaborés par ces unités de traitement à partir d'un signal donné du capteur 21-22. Si le circuit inhibiteur est réglé pour une seule annulation des signaux par cycle, le moteur fonctionnera à six temps (deux compressions successives), s'il est réglé pour deux annulations par cycle, le moteur fonctionnera à huit temps (trois compressions successives, comme sur la figure 1) et ainsi de suite. Un moyen de réglage approprié sur le circuit inhibiteur permettra de choisir le cycle de fonctionnement du moteur qui convient pour les périodes de lancement, de marche à vide, de marche à faible charge.

Les types d'ouverture particuliers de la soupape d'échappement (ouverture retardée, partielle ou avec ravalement), qui ont été décrits à propos des figures 2 et 3, pourront être élaborés dans l'unité de traitement 28, à partir d'informations fournies également par le circuit inhibiteur 50 ou fournis directement par le circuit de régulation 45.

Bien entendu, dans le cas où une unité centrale de traitement remplace les trois unités individuelles 24-26-28 qui ont été représentées, un circuit central modificateur de cycle pourrait remplacer les trois circuits individuels 46-48-50.

Il apparaît bien d'après ce qui précède que. grâce à la succession de plusieurs compression/détente. l'invention permet de réaliser un moteur à combustion interne avec réchauffage interne de l'air d'alimentation.

On a surtout décrit l'invention, dans ce qui précède, à propos d'un moteur Diesel à quatre temps suralimenté et à Rapport Volumétrique Réduit, mais l'invention pourrait également s'appliquer à des moteurs deux temps, pourvu que la circulation des gaz soit commandée au moins par des soupapes d'échappement à ouverture contrôlée électroniquement.

## Revendications

1. Procédé pour le démarrage et la marche à faible charge d'un moteur Diesel à contrôle électronique de la commande des injecteurs et de la commande des soupapes, caractérisé en ce qu'il consiste à régler lesdites commandes pour maintenir fermées les soupapes d'admission et d'échappement et pour couper l'injection de combustible, sur certains au moins des cylindres du moteur, pendant plusieurs cycles successifs de compression/détente, grâce à quoi l'air enfermé dans ces cylindres par la précédente course d'admission du piston est réchauffé par plusieurs compressions successives jusqu'à atteindre la température d'allumage à la première injection de combustible.

2. Procédé suivant la revendication 1, caractérisé en ce qu'il consiste, pour le lancement du moteur à régler la commande des soupapes et la commande des injecteurs pour empêcher l'ouverture des soupapes et l'injection de combustible pendant les premiers tours de lancement du moteur.

3. Procédé suivant l'une des revendications 1 ou 2 pour le démarrage et la marche à faible charge d'un moteur Diesel à quatre temps, caractérisé en ce qu'on maintient fermés les soupapes et les injecteurs pendant n cycles supplémentaires de compression/détente avant le premier allumage, grâce à quoi le moteur fonctionne, pendant le démarrage et la marche à faible charge suivant un cycle à (4 + 2n) temps.

4. Procédé suivant la revendication 3, caractérisé en ce que la commande des soupapes et des injecteurs est réglée pour faire fonctionner le moteur suivant l'un des cycles à six, huit, dix ou douze temps.

5. Procédé suivant l'une des revendications 3 ou 4, caractérisé en ce que, après le lancement du moteur, on règle la commande des soupapes et des injecteurs pour réduire le nombre n des cycles supplémentaires de compression/détente.

6. Procédé suivant l'une quelconque des revendications précédentes, caractérisé en ce que la commande des soupapes d'échappement est réglée pour provoquer seulement une ouverture limitée desdites soupapes pendant la course d'échappement.

7. Procédé suivant l'une quelconque des revendications précédentes, caractérisé en ce que la commande des soupapes d'échappement est réglée pour provoquer une ouverture limitée desdites soupapes pendant la course d'admission.

8. Moteur Diesel pour la mise en oeuvre du procédé suivant l'une des revendications précédentes qui comprend : au moins un capteur (21-22) de la position angulaire et de la vitesse de l'arbre (18) du moteur: des actionneurs (30-32-37) pour les soupapes d'admission et d'échappement (A-E) et pour les injecteurs (20) : et au moins une unité de traitement (24-26-28) recevant des signaux du capteur (21-22) et élaborant les signaux de commande pour les actionneurs (30-32-37), ledit moteur étant caractérisé en ce qu'il comprend au moins un circuit modificateur de cycles (46-48-50), associé à l'unité de traitement (24-26-28) et adapté à supprimer les signaux d'ouverture des soupapes et des injecteurs, pour certains au moins des cylindres (12) du moteur, pendant plusieurs cycles successifs de compression/détente des pistons (14) du moteur dans ces cylindres (12).

9. Moteur Diesel suivant la revendication 8, caractérisé en ce que le circuit modificateur de cycles (24-26-28) est ajustable pour faire varier le nombre n de cycles successifs de compression/détente.

10. Moteur Diesel à quatre temps suivant l'une des revendications 8 ou 9, caractérisé en ce que le circuit modificateur de cycles (24-26-28) peut être ajusté pour faire fonctionner le moteur, au démarrage et à faible charge, suivant des cycles de fonctionnement compris entre six et douze temps.

11. Moteur Diesel suivant la revendication 10, caractérisé en ce qu'il est suralimenté et en ce que son Rapport Volumétrique est réduit.

## Claims

1. A process for the starting and low-load running of a diesel engine with electronic monitoring of the control of injectors and the control of the valves, characterized in that it consists in adjusting the said controls to keep the inlet and exhaust valves closed and to cut off fuel injection, in at least some of the cylinders of the engine, during several successive compression/expansion cycles, whereby the air contained in these cylinders by the preceding intake stroke of the piston is heated as a result of several successive compressions, until the ignition temperature is reached at the first fuel injection.

2. A process as claimed in claim 1, characterized in that it consists, for the starting of the engine in adjusting the control of the valves and the control of the injectors to prevent the opening of the valves and fuel injection during the first starting revolutions of the engine.

3. A process as claimed in one of claims 1 or 2 for the starting and low-load running of a four-stroke diesel engine, wherein the valves and injectors are kept closed during n additional compression/expansion cycles before first ignition, whereby the engine operates according to a cycle of (4 + 2n) strokes during starting and low-load running.

4. A process as claimed in claim 3, wherein the control of the valves and of the injectors is adjusted in order to operate the engine according to one of the cycles of six, eight,eten or twelve strokes.

5. A process as claimed in one of claims 3 or 4, wherein, after the starting of the engine, the control of the valves and of the injectors is adjusted to reduce the number n of additional compression/expansion cycles.

6. A process as claimed in any one of the preceding claims, wherein the control of the exhaust valves is adjusted so as to cause only a limited opening of the said valves during the exhaust stroke.

7. A process as claimed in any one of the preceding claims, wherein the control of the exhaust valves is adjusted in order to cause a limited opening of the said valves during the intake stroke.

8. A diesel engine for carrying out the process as claimed in one of the preceding claims, which comprises : at least one sensor (21-22) for sensing the angular position and speed of the shaft (18) of the engine ; actuators (30, 32, 37) for the inlet and exhaust valves (A and E) and for the injectors (20) ; and at least one processing unit (24, 26 and 28) receiving signals from the sensor (21-22) and preparing control signals for the actuators (30, 32 and 37), the said engine being characterized in that it comprises at least one cycle-modifying circuit (46, 48 and 50) associated with the processing unit (24, 26 and 28) and designed to eliminate the opening signals of the valves and injectors, in at least some of the cylinders (12) of the engine during several successive compression/expansion cycles of the pistons (14) of the engine in these cylinders (12).

9. A diesel engine as claimed in claim 8, wherein the cycle-modifying circuit (24, 26 and 28) is adjustable so as to vary the number n of successive compression/expansion cycles.

10. A four-stroke diesel engine as claimed in one of claims 8 or 9, wherein the cycle-modifying circuit (24, 26 and 28) can be adjusted in order to operate the engine, during starting and under low load, according to operating cycles of between six and twelve strokes.

11. A diesel engine as claimed in claim 10, which is supercharged and the compression ratio of which is reduced.

## Patentansprüche

1. Verfahren zum Starten und für den Schwachlastbetrieb eines Dieselmotors mit elektronischer Steuerung für die Betätigung der Einspritzventile sowie der Gaswechselventile, dadurch gekennzeichnet, daß es das Steuern der Betätigungen zum Geschlossenhalten der Einlaß- und Auslaßventile sowie zum Abschalten der Kraftstoffeinspritzung von wenigstens gewissen Motorzylindern während mehrerer aufeinanderfolgender Kompressions-/Expansionstakte umfaßt, so daß die in den Zylindern durch den vorhergehenden Kolbenhub eingeschlossene Luft durch mehrere aufeinanderfolgende Kompressionen erwärmt wird, bis sie die Zündungstemperatur bei der ersten Kraftstoffeinspritzung erreicht.

2. Verfahren nach Anspruch 1, dadurch gekennzeichnet, daß es das Steuern der Betätigung der Gaswechselventile und der Betätigung der Einspritzventile zum Unterbinden des Öffnens der Gaswechselventile und der Kraftstoffeinspritzung während der ersten Startumdrehungen des Motors umfaßt.

3. Verfahren nach einem der Ansprüche 1 oder 2 zum Starten und für den Schwachlastbetrieb eines Viertakt-Dieselmotors, dadurch gekennzeichnet, daß die Gaswechselventile und die Einspritzventile während zusätzlicher n Kompressions-/Expansionstakte vor der ersten Zündung geschlossen gehalten werden, so daß der Motor während des Startens und Schwachlastbetriebs in einem Zyklus von (4 + 2n) Takten arbeitet.

4. Verfahren nach Anspruch 3, dadurch gekennzeichnet, daß die Betätigung der Gaswechselventile und der Einspritzventile für einen Betrieb des Motors mit einem der Zyklen eines Sechs-, Acht-, Zehn- oder Zwölftaktmotors gesteuert wird.

5. Verfahren nach einem der Ansprüche 3 oder 4, dadurch gekennzeichnet, daß nach dem Start des Motors die Betätigung der Gaswechselventile und der Einspritzventile zur Herabsetzung der Zahl n der zusätzlichen Kompressions-/ Expansionstakte gesteuert wird.

6. Verfahren nach einem der vorhergehenden Ansprüche, dadurch gekennzeichnet, daß die Betätigung der Auslaßventile gesteuert wird, um eine nur begrenzte Öffnung dieser Ventile während des Auspufftaktes hervorzurufen.

7. Verfahren nach einem der vorhergehenden Ansprüche, dadurch gekennzeichnet, daß die Betätigung der Auslaßventile gesteuert wird, um eine begrenzte Öffnung dieser Ventile während des Ansaugtaktes hervorzurufen.

8. Dieselmotor zur Durchführung des Verfahrens nach einem der vorhergehenden Ansprüche, der umfaßt : wenigstens einen Winkelstellungs- und Drehzahlfühler (21-22) für die Kurbelwelle (18), Steuerantriebe (30-32-37) für die Einlaß- sowie Auslaßventile (A-E) und für die Einspritzventile (20) und wenigstens eine Verarbeitungseinheit (24-26-28), die die Signale des Fühlers (21-22) empfängt sowie die Betätigungssignale für die Steuerantriebe (30-32-37) erzeugt, gekennzeichnet durch wenigstens eine Takt-Modifizierschaltung (46-48-50), die mit der Verarbeitungseinheit (24-26-28) verbunden und imstande ist, die Öffnungssignale für die Gaswechsel- und Einspritzventile für wenigstens gewisse Motorzylinder (12) während mehrerer aufeinanderfolgender Kompressions-/Expansionstakte der in den Zylindern (12) befindlichen Motorkolben (14) zu unterdrücken.

9. Dieselmotor nach Anspruch 8, dadurch gekennzeichnet, daß die Takt-Modifizierschaltung (24-26-28) zur Veränderung der Zahl n der aufeinanderfolgenden Kompressions-/Expansionstakte einstellbar ist.

10. Viertakt-Dieselmotor nach einem der Ansprüche 8 oder 9, dadurch gekennzeichnet, daß die Takt-Modifizierschaltung (24-26-28) zum Betrieb des Motors bei einem Starten und bei Schwachlast für einen Arbeitsablauf zwischen einem Sechs- und Zwölftaktbetrieb einstellbar ist.

11. Dieselmotor nach Anspruch 10, dadurch gekennzeichnet, daß der Motor aufgeladen und sein volumetrisches Verhältnis vermindert ist.
